# EUROPÄISCHE PATENTSCHRIFT

(11) **EP 0 491 725 B1**
(45) Veröffentlichungstag und Bekanntmachung des Hinweises auf die Patenterteilung: **18.05.1994**
(21) Anmeldenummer: 90912644.3
(22) Anmeldetag: 27.08.1990
(51) Int. Cl.: B66B 23/24

(54) **HANDLAUF FÜR ROLLTREPPEN, FAHRSTEIGE UND DERGLEICHEN SOWIE VERFAHREN ZU SEINER HERSTELLUNG**
HANDRAIL FOR ESCALATORS, MOVING SIDEWALKS AND THE LIKE AND PROCESS FOR ITS MANUFACTURE
MAIN COURANTE POUR ESCALIERS, TROTTOIRS ROULANTS ET SIMILAIRES ET SON PROCEDE DE PRODUCTION

(30) Priorität: 12.09.1989 DE 3930351
(43) Veröffentlichungstag der Anmeldung: 01.07.1992
(73) Patentinhaber: Dobo, Miklos, Dr., D-40885 Ratingen (DE)
(72) Erfinder: DOBO, Miklos, D-4030 Ratingen 4 (DE)
(74) Vertreter: Lippert, Hans-Joachim, Dipl.-Ing.
(86) Internationale Anmeldenummer: DE9000656
(87) Internationale Veröffentlichungsnummer: WO9104219

(56) Entgegenhaltungen:
- CH-A- 557 295
- DE-A- 2 032 667
- DE-A- 2 302 602
- US-A- 3 688 889
- US-A- 3 778 882
- US-A- 3 865 225

## Beschreibung

Die Erfindung betrifft einen Handlauf für Rolltreppen, Fahrsteige und dergleichen, bestehend aus einer endlosen, biegsamen Leiste mit einem Griffbereich und Führungsbereichen, die im Betrieb auf einer stationären Bahn gleiten, und einem oder mehreren in die Leiste eingebetteten Zugträgern aus hochfesten, dehnungsarmen Materialien sowie ein Verfahren zu seiner Herstellung.

Bekannte Handläufe der genannten Art bestehen aus durchgehenden endlosen Leisten aus natürlichem oder synthetischem Kautschuk mit eingearbeiteten Verstärkungslagen. Diese bekannten Handläufe haben sich zwar im Betrieb bestens bewährt, jedoch ist ihre Herstellung äußerst aufwendig. Die bekannten Handläufe werden in ihrer ganzen Länge oder in langen Abschnitten hergestellt und müssen dann in Abschnitten vulkanisiert werden, wozu sie jeweils in einer Vulkanisationspresse behandelt werden müssen. Nach dem Vulkanisieren erfolgt eine relativ aufwendige und nicht immer zufriedenstellende Endlosschließung.

Ferner sind sogenannte Gliederhandlaufleisten bekannt, die aus einzelnen Gliedern gleichen Querschnitts zusammengesetzt sind. Die Glieder sind dabei entweder unmittelbar miteinander verbunden (DE-PS 18 11 982) oder auf einer gemeinsamen durchgehenden Schleppkette montiert (US-PS 2,766,886). Der Nachteil der bekannten Gliederhandlaufleisten besteht darin, daß sie eine zu hohe Dehnung in Laufrichtung haben, da das fertigungs- und montagebedingte Spiel zwischen jedem Gliederpaar sich auf die gesamte Länge bezogen zu einem unzulässig großen Spiel summiert. Dies gilt insbesondere bei Verschleiß nach längerem Lauf und macht sich durch starkes Ansteigen des Laufgeräusches bemerkbar. Ein weiterer Nachteil ist der durch die Reibung zwischen den einzelnen Gliedern und Führungsschienen entstehende Verschleiß.

So ist aus der US-PS 2,778,882 ein Handlauf bekannt, der aus Grundkörpern und einem endlosen Überzug aus einem elastischen Plastwerkstoff oder Gummi besteht. Die aus einem harten Plastwerkstoff gefertigten Grundkörper sind einzeln oder in Gruppen abstandsweise um Zugseile herumgeformt. Um eine kontinuierliche Auflage für den Überzug zu erhalten, sind die einander zugewandten Seiten der Grundkörper mit vorspringenden, auf Lücke angeordneten Nasen versehen.

Der Erfindung liegt die Aufgabe zugrunde, einen Handlauf der eingangs genannten Art zu schaffen, der sich unter Beibehaltung seiner bisherigen guten Eigenschaften einfacher und mit geringerem Aufwand herstellen läßt.

Erfindungsgemäß wird diese Aufgabe dadurch gelöst, daß die Leiste in ihrer Längsrichtung in einzelne dicht aufeinanderfolgende, um den durchgehenden Zugträger herumgeformte einstückige Segmente unterteilt ist, die die stationäre Bahn umgreifen und mit einem Griffbereich sowie einem Gleitbereich versehen sind.

Der erfindungsgemäße Handlauf weist den Vorteil auf, daß die Segmente einzeln oder in Gruppen unabhängig voneinander in dichter Folge komplett hergestellt werden können, wobei sie um den durchgehenden Zugträger herumgeformt werden. Der Zugträger kann dabei also während des Herstellvorgangs der Einzelsegmente im gleichen Arbeitsgang in diese eingeformt werden. Alternativ ist es aber auch möglich, die Einzelsegmente gesondert vorzufertigen und in einem zweiten Arbeitsgang fest mit dem Zugträger zu verbinden, beispielsweise durch Kleben, Schweißen oder dergleichen. Ein zusätzlicher durchgehender Überzug ist nicht erforderlich.

Ferner ist es aufgrund der erfindungsgemäßen Konzeption auch möglich, daß die die Leiste bildenden Segmente aus einem thermoplastischen Elastomer gebildet sind. Diese Segmente können im Spritzguß- oder Blasverfahren um den Zugträger herumgeformt werden. Alternativ können die Segmente auch aus schaumfähigem Polyurethan unter Anwendung des RIM-Verfahrens hergestellt werden.

Die aufeinanderfolgenden Segmente, die in der Draufsicht zweckmäßig eine etwa rechteckige Form aufweisen, können sich im Griffbereich gegenseitig überlappen. Dadurch ist gewährleistet, daß der Handlauf nach außen geschlossen ist, so daß eine Verletzungsgefahr für die Benutzer ausgeschlossen ist.

Die Überlappungsbereiche können durch in Axialrichtung vorspringende flache Zungen gebildet sein, die in eine entsprechende Ausnehmung des folgenden Segments eingreifen. Die Zungen erstrecken sich entweder nur im Bereich der Oberseite der Handlaufleisten oder um deren gesamten Querschnitt herum.

Zweckmäßig weist jedes Segment an seinem einen Ende eine sich zumindest über die gesamte Breite des Griffbereiches erstreckende flache vorspringende Zunge und an seinem anderen Ende eine dieser angepaßte Ausnehmung auf. Dadurch wird erreicht, daß sämtliche Segmente aus identischen Formteilen bestehen, die in derselben Form bzw. in derselben Gruppe von Formen hergestellt werden können.

Vorzugsweise sind die Oberseiten der Zungen in der Ebene der Oberseiten der Segmente, so daß im Betrieb der Handlaufleiste eine durchgehend glatte Oberfläche entsteht.

Die Unterseiten der Zungen liegen im Bereich des Zugträgers zweckmäßig oberhalb desselben, so daß die gute Flexibilität der Leiste erhalten bleibt.

Bei einem anderen Ausführungsbeispiel des Handlaufs können die einander zugewandten Seiten der Segmente im Griffbereich mit je einer vorspringenden, verformbaren flachen Lippe versehen sein, wobei die Lippen dicht aneinander anliegen und dadurch einen durchgehend geschlossenen Handlauf bilden.

Bei gestrecktem Zugträger liegen die Lippen vorzugsweise unter Vorspannung aneinander an, so daß ein zuverlässig dichter Verbund des Griffteils geschaffen wird.

Der Zugträger ist zweckmäßig durch eine Vielzahl parallel zueinander verlaufende Stahlseile gebildet. Diese können in einer Ebene mit Abstand zueinander angeordnet sein. Zumindest während des Verbindens mit den Einzelsegmenten sollten die Stahlseile unter Vorspannung stehen, so daß gewährleistet ist, daß sämtliche Stahlseile tragen.

Vorzugsweise überlappen die Stahlseilenden einander während des Endlosschließens in ihrem Verbindungsbereich, wobei die Enden in entgegengesetzte Richtungen weisen, und sind gemeinsam von mindestens einem Segment umgeben. Dadurch wird ein nach außen nicht sichtbarer Verbindungsbereich geschaffen, der ohne Mehraufwand hergestellt werden kann. Das Segment bzw. die Segmente im Übergangsbereich werden in denselben Formen wie die übrigen Segmente hergestellt. Eine solche Verbindung läßt sich wesentlich leichter und besser herstellen als eine vulkanisierte Verbindung gemäß dem Stand der Technik.

Die Stahlseilenden sind in ihrem Verbindungsbereich zweckmäßig in derselben Ebene in wechselnder Folge nebeneinander angeordnet, so daß keine schädlichen Momente bei Aufbringung einer Zugkraft entstehen können.

Wenn die Segmente aus einem thermoplastischen Elastomer hergestellt sind, können sie im Bereich ihrer Gleitflächen mit angeformten, vorspringenden Noppen versehen sein, beispielsweise in Form von Kugelkalotten, wodurch die Reibkraft gegenüber der stationären Bahn, auf der der Handlauf gleitet, reduziert werden kann.

Alternativ können die Segmente im Bereich ihrer Gleit- bzw. Antriebsflächen auch mit eingeformten Gleit- bzw. Haftschichten versehen sein, beispielsweise mit textilen Schichten, die vor Einleitung des Spritzgieß- oder Blasvorgangs in die Form eingelegt oder in sonstiger Weise zugeführt werden.

Die aufeinanderanderfolgenden Segmente können mit einem diese übergreifenden, durchgehenden Überzug versehen sein.

Das erfindungsgemäße Verfahren zur Herstellung eines Handlaufs ist dadurch gekennzeichnet, daß ein Abschnitt des Zugträgers in eine Form eingelegt wird, wobei die an diesen Abschnitt angrenzenden Bereiche des Zugträgers durch in einer Teilungslinie der Form liegende Öffnungen hindurchgeführt werden, daß in der Form ein mit einem Griffbereich sowie einem Gleitbereich versehenes Segment um den Zugträger herumgeformt und nach Fertigstellung zusammen mit dem Zugträger aus der geöffneten Form entnommen wird und daß dann ein an das Segment angrenzender Abschnitt des Zugträgers in die Form eingelegt und mit einem weiteren Segment umgeben wird und so fort.

Bei einfacher Gestaltung der Segmente ohne Hinterschneidungen kann die Spritzgieß- bzw. Blasform das jeweilige Segment vollständig umgeben. Bei komplizierterer Gestaltung der Segmente mit Hinterschneidungen kann die Spritzgieß- bzw. Blasform auf derjenigen Seite, die zu dem angrenzenden, bereits fertiggestellten Segment weist, offen ausgebildet sein, wobei die äußere Kontur des fertigen Segments zum Verschließen der Form auf dieser Seite herangezogen wird und als Teil der Form wirkt.

Eine besonders einfache Möglichkeit zur Erzeugung einer Vorspannung zwischen den Segmenten besteht darin, daß die Zugträger während des Herstellens der Segmente gebogen werden.

Bei Anwendung des erfindungsgemäßen Verfahrens ist es auch ohne weiteres möglich, mehrere Segmente gleichzeitig in einer gemeinsamen Form oder in nebeneinander angeordneten gesonderten Formen herzustellen.

Wenn die Segmente aus einem thermoplastischen Elastomer hergestellt werden, kann der in der geschlossenen Form befindliche Zugträger von der Schmelze des thermoplastischen Elastomers umformt werden.

Wenn der Zugträger aus parallelen Stahlseilen besteht, kann die Leiste nach Erreichen der vorgeschriebenen Länge dadurch endlos geschlossen werden, daß beide Enden der Stahlseile gleichzeitig in die Form oder in eine Mehrzahl von nebeneinanderliegenden Formen eingelegt und in ein Segment oder mehrere Segmente eingebettet werden.

Nach Fertigstellung des Handlaufs kann auf diesen ein durchgehender Überzug aufgebracht werden, der die Einzelsegmente übergreift. Die Aufbringung des Überzugs kann dadurch erfolgen, daß dieser durch kontinuierliche Extrusion hergestellt wird.

Die Erfindung ist in der Zeichnung beispielsweise veranschaulicht und im nachstehenden im einzelnen anhand der Zeichnung beschrieben. Es zeigen:
- Fig. 1: in perspektivischer Darstellung einen Abschnitt einer Handlaufleiste,
- Fig. 2: einen Schnitt entlang der Linie II-II aus Fig. 1 und
- Fig. 3: einen ähnlichen Schnitt wie Fig. 2 durch ein anderes Ausführungsbeispiel einer Handlaufleiste.

In Fig. 1 der Zeichnung ist ein kurzer Abschnitt einer endlosen, biegsamen Handlaufleiste 1 dargestellt, die für Rolltreppen, Fahrsteige oder dergleichen vorgesehen ist.

Die Handlaufleiste 1 weist einen Griffbereich 2 sowie Gleitbereiche 4 auf, die im montierten Zustand der Handlaufleiste 1 eine in der Zeichnung nicht dargestellte stationäre Führungsbahn umgreifen, auf der die angetriebene Handlaufleiste 1 gleiten kann. In den oberen Bereich der Handlaufleiste 1 sind zehn als Zugträger dienende Stahlseile 3 eingebettet.

Wie aus Fig. 1 und 2 zu erkennen ist, ist die Handlaufleiste 1 in ihrer Längsrichtung in einzelne dicht aufeinanderfolgende Segmente 5, 6, 7 unterteilt, die in der Draufsicht eine etwa rechteckige Form aufweisen.

Wie insbesondere aus Fig. 2 zu erkennen ist, überlappen sich die aufeinanderfolgenden Segmente 5, 6, 7 gegenseitig. Jedes Segment 5, 6, 7 weist dabei an seinem einen Ende eine vorspringende Zunge 8 und an seinem anderen Ende eine dieser angepaßte Ausnehmung 9 auf. Sämtliche Segmente 5, 6, 7 sind identisch ausgebildet. So greift beispielsweise die Zunge 8 des Segmentes 6 in die Ausnehmung 9 des Segmentes 5, während die Zunge 8 des Segmentes 7 in die Ausnehmung 9 des Segmentes 6 eingreift.

Die Oberseiten der Zungen 8 liegen in derselben Ebene wie die Oberseiten 10 der Segmente 5, 6, 7, d.h., daß die Zungen 8 praktisch auf einer Seite der Segmente 5, 6, 7 eine Verlängerung der Oberfläche 10 bilden. Die Unterseiten der Zungen 8 liegen oberhalb der Stahlseile 3.

Die Ausnehmungen 9 der Segmente 5, 6, 7 sind stufenförmig ausgebildet, wobei die Höhe jeder Stufe etwa der Dicke einer Zunge 8 entspricht. Die Unterseiten der Zungen 8 liegen jeweils auf den Oberseiten der Stufen der Ausnehmung 9 auf, so daß die Spalte zwischen den einzelnen Segmenten 5, 6, 7 dadurch überbrückt sind.

Die Zungen 8 erstrecken sich zumindest über die gesamte Breite des Griffteils 2, so daß die Oberseite der Handlaufleiste 1 nahezu glatt ausgebildet ist. Es ist jedoch auch möglich, daß sich die Zungen 8 über den gesamten nach außen gerichteten Bereich der Segmente 5, 6, 7 erstrecken, so daß jeder Spalt 11 zwischen den einzelnen Segmenten rundum überdeckt ist. Entsprechend erstrecken sich dann auch die Ausnehmungen 9 über den gesamten Außenbereich der jeweiligen Segmente.

Die Segmente 5, 6 und 7 des in Fig. 1 und 2 dargestellten Ausführungsbeispiels der Handlaufleiste 1 sind aus einem thermoplastischen Elastomer gefertigt. Die einzelnen Segmente 5, 6, 7 können demnach im Spritzgußverfahren hergestellt werden. Dazu werden die Stahlseile 3 unter gleicher Vorspannung durch Öffnungen in einer entsprechenden Form geführt und anschließend bei geschlossener Form mit der Schmelze eines thermoplastischen Elastomers umspritzt. Nach dem Abkühlen der Schmelze wird die Form geöffnet und das fertige Segment axial zu den vorgespannten Drahtseilen aus der Form entnommen, wobei die Drahtseile für das nächste Segment in die Form eingeführt werden. Der Vorgang wird danach beliebig oft wiederholt. Die Form ist so ausgelegt, daß der Abstand zwischen den Segmenten äußerst gering ist, so daß jeder Spalt 11 zwischen den einzelnen Segmenten kleiner als 2 mm bleibt. Die Anzahl der Segmentnester in der Form kann je nach Größe der Spritzgußmaschine variieren. Bei einer sehr kleinen Spritzgußmaschine wird beispielsweise jedes Segment einzeln hergestellt, während bei einer größeren Spritzgußmaschine beispielsweise zehn Segmente gleichzeitig hergestellt werden können.

Nach Erreichen der erforderlichen Länge wird die Handlaufleiste 1 endlos geschlossen, indem die beiden Enden der Stahlseile 3 gleichzeitig in die entsprechende Form bzw. in mehrere Formen eingelegt und durch Einspritzen des thermoplastischen elastomeren Materials in die Segmente eingebettet werden. Nach dem Abkühlen der Segmente sind die Enden der Stahlseile fest miteinander verbunden. Damit in dem jeweiligen Überlappungsbereich der Stahlseile beim Aufbringen einer Zugkraft auf diese kein Moment entstehen kann, liegen beide Enden der Stahlseile in einer Ebene. Wenn man in Fig. 1 die Stahlseile 3 beispielsweise als Enden betrachtet, so würden die anderen Enden genau in die Lücken 12 zwischen den Stahlseilen 3 eingelegt werden.

Thermoplastische Elastomere sind heute in hohen Härten erhältlich, so daß bei einer daraus gefertigten Handlaufleiste auf sonst übliche Textilverstärkungen verzichtet werden kann. Dadurch wird der Aufbau der Handlaufleiste erheblich vereinfacht.

Bei Verarbeitung im Spritzgußverfahren lassen sich wesentlich engere Herstellungstoleranzen erzielen als bei herkömmlichen vulkanisierbaren Gummimischungen, wodurch eine bessere Qualität der Handlaufleiste zu erwarten ist. Darüber hinaus ergibt sich im Spritzgußverfahren eine ausgezeichnete Oberflächengüte, so daß die Handlaufleiste auch von der Optik her eine gute Qualität erhält. Das gleiche gilt für die Farbqualitäten, die sehr präzise eingehalten werden können.

Darüber hinaus sind die aus den thermoplastischen Elastomeren hergestellten Segmente bedruckbar, so daß sie auch als Werbeträger verwendet werden können.

Als Herstellungsmaterial eignen sich praktisch alle thermoplastischen Elastomere, wie Polyurethane, Elastomerlegierungen, Copolyesther und dergleichen.

Die in die Segmente 5, 6, 7 eingebetteten Stahlseile 3 sind vorzugsweise aus nichtrostendem Stahl hergestellt oder einer Oberflächenbehandlung unterzogen, damit sie nicht rosten. Alternativ können die Stahlseile auch mit einem thermoplastischen Elastomer umspritzt werden.

Aus thermoplastischen Elastomeren hergestellte Handlaufleisten sind auch bei der Entsorgung sehr umweltfreundlich, denn das thermoplastische Material kann im Recyclingverfahren wiederverwendet werden.

Gegenüber herkömmlichen vulkanisierten Handlaufleisten ist das Verfahren äußerst energiesparend, denn es brauchen weder hohe Drücke noch höhere Temperaturen über längere Zeiträume aufrechterhalten werden.

In Abweichung von dem in Fig. 1 und 2 dargestellten Ausführungsbeispiel ist es auch möglich, die Handlaufleiste mit anderen Konstruktionsmerkmalen zu versehen. Bei dem in Fig. 3 dargestellten Ausführungsbeispiel ist die Handlaufleiste 13 aus Segmenten 14, 15, 16 zusammengesetzt, die in gleicher Weise wie bei dem in Fig. 1 und 2 dargestellten Ausführungsbeispiel aus einem thermoplastischen Elastomer bestehen. Die Segmente 14, 15, 16 sind in dichter Folge im Spritzgußverfahren um Stahlseile 3 herumgespritzt, die als Zugträger in der Handlaufleiste 13 dienen.

An beiden Enden weisen die Segmente 14, 15, 16 je eine vorspringende Lippe 17 bzw. 18 auf, wobei die Lippen 17 und 18 zweier benachbarter Segmente dicht aneinander anliegen. So liegt beispielsweise die Lippe 17 des Segmentes 15 an der Lippe 18 des Segmentes 14 an, während die Lippe 18 des Segmentes 15 an der Lippe 17 des Segmentes 16 anliegt. Bei gestreckten Stahlseilen 3 liegen die Lippen unter Vorspannung aneinander an, so daß die Zwischenräume 19 zwischen den einzelnen Segmenten dicht überbrückt sind.

Das Herstellungsverfahren erfolgt in gleicher Weise wie bei dem Ausführungsbeispiel gemäß Fig. 1 uns 2. Um jedoch zu erreichen, daß die Lippen 17 und 18 bei gestreckten Stahlseilen unter Vorspannung gegeneinander anliegen, werden die Stahlseile 3 beispielsweise während des Spritzgießens der Segmente gebogen. Im gestreckten Zustand der Stahlseile 3 liegen die Lippen 17 und 18 der aufeinanderfolgenden Segmente dann automatisch unter Vorspannung aneinander an.

Alternativ kann beispielsweise auch die Lippe 18 des bereits fertiggestellten Segments 15 an das Segment 15 angedrückt werden, während das Segment 16 mit seiner gegenüberliegenden Lippe 17 im Spritzgußverfahren hergestellt wird. Nach dem Fertigstellen des Segments 16 wird die Lippe 18 des Segmentes 15 wieder freigegeben, so daß die beiden benachbarten Lippen 17 und 18 dann zwangsläufig unter Vorspannung aneinander anliegen.

Bei sämtlichen Ausführungsformen der Handlaufleiste 1 bzw. 13 sollten die Zugträger bzw. Stahlseile 3 unter Vorspannung stehen, so daß die Segmente eng aneinanderliegen und gleichzeitig dafür gesorgt ist, daß sämtliche Seile 3 mittragen.

Bei entsprechender Werkstoffpaarung zwischen den Segmenten und der stationären Bahn, auf welcher die aus den Segmenten gebildete Handlaufleiste gleitet, brauchen keine Vorkehrungen für eine Verbesserung der Gleiteigenschaften getroffen zu werden. Es wäre jedoch möglich, zur Reduzierung der Reibkraft an der Innenseite der Segmente Noppen in Form von Kugelkalotten auszubilden, die ohne weiteres in einem Arbeitsvorgang beim Spritzgießen der Segmente hergestellt werden können. Alternativ wäre es auch möglich, wie bei herkömmlichen Handlaufleisten textile Innenlagen zu verwenden, die vor dem Spritzgießen in die Form eingelegt werden.

### Bezugszeichenliste

- 1: Handlaufleiste
- 2: Griffbereich
- 3: Stahlseile
- 4: Gleitbereiche
- 5: Segment
- 6: Segment
- 7: Segment
- 8: Zungen
- 9: Ausnehmungen
- 10: Oberseiten
- 11: Spalte
- 12: Lücken
- 13: Handlaufleiste
- 14: Segment
- 15: Segment
- 16: Segment
- 17: Lippe
- 18: Lippe
- 19: Zwischenräume

## Patentansprüche

1. Handlauf für Rolltreppen, Fahrsteige und dergleichen, bestehend aus einer endlosen, biegsamen Leiste (1, 13) mit einem Griffbereich (2) und Führungsbereichen (4), die im Betrieb auf einer stationären Bahn gleiten, und in die Leiste eingebetteten Zugträgern (3) aus hochfesten, dehnungsarmen Materialien, wobei die Leiste in ihrer Längsrichtung mit einzelnen aufeinanderfolgenden Stützelementen versehen ist, die fest um den durchgehenden Zugträger herumgeformt sind, **dadurch gekennzeichnet,** daß die Leiste (1; 13) in ihrer Längsrichtung in einzelne dicht aufeinanderfolgende, um den durchgehenden Zugträger herumgeformte einstückige Segmente (5, 6, 7; 14, 15, 16) unterteilt ist, die die stationäre Bahn umgreifen und mit einem Griffbereich (2) sowie einem Gleitbereich (4) versehen sind.

2. Handlauf nach Anspruch 1, **dadurch gekennzeichnet,** daß die die Leiste (1; 13) bildenden Segmente (5, 6, 7; 14, 15, 16) aus einem thermoplastischen Elastomer gebildet sind.

3. Handlauf nach Anspruch 1 oder 2, **dadurch gekennzeichnet,** daß die Segmente (5, 6, 7; 14, 15, 16) einzeln oder in Gruppen im Spritzguß- oder Blasverfahren um den Zugträger (3) herumgeformt sind.

4. Handlauf nach einem der Ansprüche 1 bis 3, **dadurch gekennzeichnet,** daß die Segmente (5, 6, 7; 14, 15, 16) in der Draufsicht eine etwa rechteckige Form aufweisen.

5. Handlauf nach einem der Ansprüche 1 bis 4, **dadurch gekennzeichnet,** daß die aufeinanderfolgenden Segmente (5, 6, 7) sich im Griffbereich (2) gegenseitig überlappen.

6. Handlauf nach Anspruch 5, **dadurch gekennzeichnet,** daß die Überlappungsbereiche durch in Axialrichtung vorspringende flache Zungen (8) gebildet sind, die in eine entsprechende Ausnehmung (9) des folgenden Segments eingreifen.

7. Handlauf nach Anspruch 6, **dadurch gekennzeichnet,** daß jedes Segment (5, 6, 7) an seinem einen Ende eine sich zumindest über die gesamte Breite des Griffbereichs (2) erstreckende flache vorspringende Zunge (8) und an seinem anderen Ende eine dieser angepaßte Ausnehmung (9) aufweist.

8. Handlauf nach Anspruch 7, **dadurch gekennzeichnet,** daß die Oberseiten der Zungen (8) in der Ebene der Oberseiten (10) der Segmente (5, 6, 7) liegen.

9. Handlauf nach Anspruch 7 und 8, **dadurch gekennzeichnet,** daß die Unterseiten der Zungen (8) im Bereich des Zugträgers (3) oberhalb desselben liegen.

10. Handlauf nach einem der Ansprüche 1 bis 4, **dadurch gekennzeichnet,** daß die einander zugewandten Seiten der Segmente (14, 15, 16) im Griffbereich mit je einer vorspringenden, verformbaren flachen Lippe (17 bzw. 18) versehen sind und daß die Lippen (17, 18) dicht aneinander anliegen.

11. Handlauf nach Anspruch 10, **dadurch gekennzeichnet,** daß die Lippen (17, 18) bei gestrecktem Zugträger (3) unter Vorspannung aneinander anliegen.

12. Handlauf nach einem der Ansprüche 1 bis 11, **dadurch gekennzeichnet,** daß der Zugträger durch eine Vielzahl parallel verlaufender Stahlseile (3) gebildet ist.

13. Handlauf nach Anspruch 12, **dadurch gekennzeichnet,** daß die Stahlseile (3) in einer Ebene mit Abstand zueinander angeordnet sind.

14. Handlauf nach einem der Ansprüche 1 bis 13, **dadurch gekennzeichnet,** daß der Zugträger (3) unter Vorspannung steht.

15. Handlauf nach einem der Ansprüche 12 bis 14, **dadurch gekennzeichnet,** daß die Enden der Stahlseile (3) beim Endlosschließen in ihrem Verbindungsbereich einander überlappen und von mindestens einem Segment (5, 6, 7; 14, 15, 16) umgeben sind.

16. Handlauf nach Anspruch 15, **dadurch gekennzeichnet,** daß die Enden der Stahlseile (3) in ihrem Verbindungsbereich in derselben Ebene in wechselnder Folge nebeneinander angeordnet sind.

17. Handlauf nach einem der Ansprüche 1 bis 16, **dadurch gekennzeichnet,** daß die Segmente im Bereich ihrer Gleitflächen mit angeformten, vorspringenden Noppen versehen sind.

18. Handlauf nach einem der Ansprüche 1 bis 16, **dadurch gekennzeichnet,** daß die Segmente im Bereich ihrer Gleit- bzw. Antriebsflächen mit eingeformten Gleit- bzw. Haftschichten versehen sind.

19. Handlauf nach einem der Ansprüche 1 bis 18, **dadurch gekennzeichnet,** daß ein die aufeinanderfolgenden Segmente übergreifender, durchgehender Überzug vorgesehen ist.

20. Verfahren zur Herstellung eines Handlaufs nach Anspruch 1, **dadurch gekennzeichnet,** daß ein Abschnitt des Zugträgers in eine Form eingelegt wird, wobei die an diesen Abschnitt angrenzenden Bereiche des Zugträgers durch in einer Teilungslinie der Form liegende Öffnungen hindurchgeführt werden, daß in der Form ein mit einem Griffbereich (2) sowie einem Gleitbereich (4) versehenes Segment (5, 6, 7; 14, 15, 16) um den Zugträger herumgeformt und nach Fertigstellung zusammen mit dem Zugträger aus der geöffneten Form entnommen wird und daß dann ein an das Segment angrenzender Abschnitt des Zugträgers in die Form eingelegt und mit einem weiteren Segment umgeben wird und so fort.

21. Verfahren nach Anspruch 20, **dadurch gekennzeichnet,** daß mehrere Segmente gleichzeitig in einer gemeinsamen Form oder in nebeneinander angeordneten gesonderten Formen hergestellt werden.

22. Verfahren nach Anspruch 20 oder 21, bei dem die Segmente aus thermoplastischem elastomerem Material hergestellt werden, **dadurch gekennzeichnet,** daß der in der geschlossenen Form befindliche Zugträger von der Schmelze des thermoplastischen elastomeren Materials umformt wird.

23. Verfahren nach Anspruch 20 bis 22, **dadurch gekennzeichnet,** daß eine Form verwendet wird, welche auf derjenigen Seite, die zu dem angrenzenden, bereits fertiggestellten Segment (5, 6, 7; 14, 15, 16) weist, offen ausgebildet ist, und daß die äußere Kontur des fertigen Segmentes (5, 6, 7; 14, 15, 16) zum Verschließen der Form benutzt wird.

24. Verfahren nach Anspruch 20 bis 22, **dadurch gekennzeichnet,** daß die Zugträger während des Herstellens der Segmente (5, 6, 7; 14, 15, 16) gebogen werden.

25. Verfahren nach einem der Ansprüche 20 bis 24, wobei der Zugträger aus parallelen Stahlseilen besteht, **dadurch gekennzeichnet,** daß die Leiste nach Erreichen der vorgeschriebenen Länge dadurch endlos geschlossen wird, daß beide Enden der Stahlseile gleichzeitig in die Form oder in eine Mehrzahl von nebeneinanderliegenden Formen eingelegt und in ein Segment oder mehrere Segmente eingebettet werden.

26. Verfahren nach einem der Ansprüche 20 bis 25, **dadurch gekennzeichnet,** daß nach Fertigstellung der Einzelsegmente ein diese übergreifender, durchgehender Überzug aufgebracht wird.

27. Verfahren nach Anspruch 26, **dadurch gekennzeichnet,** daß der Überzug durch kontinuierliche Extrusion hergestellt wird.

## Claims

1. Handrail for escalators, moving sidewalks and the like, comprising an endless, flexible strip (1; 13) with a gripping region (2) and guiding regions (4) which, in operation, slide on a fixed guideway, and tensile supports (3) embedded in the strip and consisting of high-strength materials with limited extensibility, wherein the strip being provided in its longitudinal direction with individual successive supporting elements which are molded firmly around the continous tensile support, characterised in that the strip (1; 13) is divided in its longitudinal direction into individual one-piece segments (5, 6, 7; 14, 15, 16) which follow closly upon one another, are molded firmly around the continous tensile support, engage around the fixed guideway and are provided with a gripping region (2) and a sliding region (4).

2. Handrail as claimed in claim 1, characterised in that the segments (5, 6, 7; 14, 15, 16) forming the strip (1; 13) are formed by a thermoplastic elastomer.

3. Handrail as claimed in claim 1 or 2, characterised in that the segments (5, 6, 7; 14, 15, 16) are molded individually or in groups around the tensile support (3) by an injection molding or blow molding method.

4. Handrail as claimed in one of claims 1 to 3, characterised in that the segments (5, 6, 7; 14, 15, 16) have an approximately rectangular shape in plan view.

5. Handrail as claimed in one of claims 1 to 4, characterised in that the successive segments (5, 6, 7) overlap one another in the gripping region (2).

6. Handrail as claimed in claim 5, characterised in that the regions of overlap are formed by flat tongues (8) which project in the axial direction and engage in a corresponding recess (9) of the following segment.

7. Handrail as claimed in claim 6, characterised in that, at one of its ends, each segment (5, 6, 7) has a flat projecting tongue (8) extending at least over the entire width of the gripping region (2), and, at its other end, has a recess (9) matched to said tongue.

8. Handrail as claimed in claim 7, characterised in that the upper sides of the tongues (8) lie in the plane of the upper sides (10) of the segments (5, 6, 7).

9. Handrail as claimed in claims 7 and 8, characterised in that in the region of the tensile support (3), the lower sides of the tongues (8) lie, above the latter.

10. Handrail as claimed in one of claims 1 to 4, characterised in that the mutually facing sides of the segments (14, 15, 16) are each provided in the gripping region with a projecting deformable flat lip (17 and 18 respectively), and wherein the lips (17, 18) rest closely against one another.

11. Handrail as claimed in claim 10, characterised in that with the tensile support (3) stretched, the lips (17, 18) rest against one another under prestress.

12. Handrail as claimed in one of claims 1 to 11, characterised in that the tensile support is formed by a multiplicity of parallel steel cables (3).

13. Handrail as claimed in claim 12, characterised in that the steel cables (3) are arranged in one plane with mutual spacing.

14. Handrail as claimed in one of claimes 1 to 13, characterised in that the tensile support (3) is under pretension.

15. Handrail as claimed in one of claims 12 to 14, characterised in that during the process of joining together to form an endless loop, the ends of the steel cables (3) overlap one another in their connection region and are surrounded by at least one segment (5, 6, 7; 14, 15, 16).

16. Handrail as claimed in claim 15, characterised in that, in their connection region, the ends of the steel cables (3) are arranged adjacent to one another alternately in the same plane.

17. Handrail as claimed in one of claims 1 to 16, characterised in that the segments are provided with integrally molded projecting knobs in the region of their sliding surfaces.

18. Handrail as claimed in one of claims 1 to 16, characterised in that in the region of their sliding or driving surfaces, the segments are provided with molded-in sliding or adhesive layers.

19. Handrail as claimed in one of claims 1 to 18, characterised in that a continous covering which overlaps the successive segments is provided.

20. Method for producing a handrail as claimed in claim 1, characterised in that a length of the tensile support is placed in a mold, those regions of the tensile support which adjoin this length being passed through openings situated in a parting line of the mold, wherein, in the mold, a segment (5, 6, 7; 14, 15, 16) provided with a gripping region (2) and a sliding region (4) is molded around the tensile support and, on completion, is removed from the opened mold together with the tensile support, and wherein a length of the tensile support adjoining the segment is then placed in the mold and surrounded with a further segment etc.

21. Method as claimed in claim 20, characterised in that a plurality of segments are produced simultaneously in a common mold or in seperate molds arranged adjacent to one another.

22. Method as claimed in claim 20 or 21, in which the segments are produced from thermoplastic elastomeric material, characterised in that the tensile support in the closed mold is encapsulated by the melt of the thermoplastic elastomeric material.

23. Method as claimed in claims 20 to 22, characterised in that a mold is used which is open on the side which faces towards the adjoining, already completed segment (5, 6, 7; 14, 15, 16) and wherein the outer contour of the finished segment (5, 6, 7; 14, 15, 16) is used for closing the mold.

24. Method as claimed in claims 20 to 22, characterised in that the tensile supports are bent during the production of the segments (5, 6, 7; 14, 15, 16).

25. Method as claimed in one of claims 20 to 24, where the tensile support consists of parallel steel cables, characterised in that after reaching the prescribed length, the strip is joined together to form an endless loop by placing both ends of the steel cables simultaneously in the mold or in a plurality of adjacent molds and embedded in a segment or a plurality of segments.

26. Method as claimed in one of claims 20 to 25, characterised in that on completion of the individual segments, a continous covering which overlaps the latter is applied.

27. Method as claimed in claim 26, characterised in that the covering is produced by continous extrusion.

## Revendications

1. Main courante pour escaliers roulants, trottoirs roulants ou appareils similaires, se composant d'une bande sans fin flexible (1; 13) présentant une partie (2) destinée à être saisie par la main et des parties de guidage (4) qui glissent en service sur une piste fixe, ainsi que de tirants (3) en matériaux à haute résistance et à extensibilité réduite, noyés dans la bande, la bande étant munie, dans sa direction longitudinale, d'éléments de support séparés successifs qui sont moulés de façon non détachable autour du tirant ininterrompu, caractérisée en ce que la bande (1; 13) est subdivisée, dans sa direction longitudinale, en segments individuels d'une seule pièce (5, 6, 7; 14, 15, 16) qui se suivent jointivement, sont moulés autour du tirant ininterrompu, enveloppent la piste fixe et comprennent une partie (2) destinée à être saisie par la main et une partie de glissement (4).

2. Main courante selon la revendication 1, caractérisée en ce que les segments (5, 6, 7; 14, 15, 16) qui constituent la bande (1; 13) sont faits d'un élastomère thermoplastique.

3. Main courante selon la revendication 1 ou 2, caractérisée en ce que les segments (5, 6, 7; 14, 15, 16) sont moulés autour du tirant (3), individuellement ou par groupes, par le procédé de moulage par injection ou de soufflage.

4. Main courante selon l'une quelconque des revendications 1 à 3, caractérisée en ce que les segments (5, 6, 7; 14, 15, 16), vus de dessus, présentent une forme à peu près rectangulaire.

5. Main courante selon l'une quelconque des revendications 1 à 4, caractérisée en ce que les segments successifs (5, 6, 7) se recouvrent mutuellement dans la partie (2) destinée à être saisie par la main.

6. Main courante selon la revendication 5, caractérisée en ce que les régions de recouvrement sont formées par des languettes plates (8) qui font saillie en direction axiale et qui s'engagent dans un creux correspondant (9) du segment suivant.

7. Main courante selon la revendication 6, caractérisée en ce que chaque segment (5, 6, 7) présente, a l'une de ses extrémités, une languette saillante plate (8) qui s'étend au moins sur toute la largeur de la partie (2) destinée à être saisie par la main et, à son autre extrémité, un creux (9) adapté à cette languette.

8. Main courante selon la revendication 7, caractérisée en ce que les faces supérieures des languettes (8) sont situées dans le plan des faces supérieures (10) des segments (5, 6, 7).

9. Main courante selon la revendication 7 ou 8, caractérisée en ce que, dans la région du tirant (3), les faces inférieures des languettes (8) sont situées au-dessus de celui-ci.

10. Main courante selon l'une quelconque des revendications 1 à 4, caractérisée en ce que, dans la partie destinée à être saisie par la main, les côtés des segments (14, 15, 16) dirigés les uns vers les autres sont munis chacun d'une lèvre plate saillante déformable (17 ou 18), et en ce que les lèvres (17, 18) sont appliquées jointivement les unes contre les autres.

11. Main courante selon la revendication 10, caractérisée en ce que les lèvres (17, 18) sont appliquées sous prétension les unes contre les autres à l'état étiré du tirant (3).

12. Main courante selon l'une quelconque des revendications 1 à 11, caractérisée en ce que le tirant est constitué par une multiplicité de câbles en acier (3) qui s'étendent parallèlement.

13. Main courante selon la revendication 12, caractérisée en ce que les câbles en acier (3) sont disposés dans un plan à distance les uns des autres.

14. Main courante selon l'une quelconque des revendications 1 à 13, caractérisée en ce que le tirant (3) est sous prétension.

15. Main courante selon l'une quelconque des revendications 12 à 14, caractérisée en ce que, lorsque les câbles en acier (3) sont à l'état de boucle sans fin, leurs extrémités se chevauchent dans la région de leur assemblage et sont entourées par au moins un segment (5, 6, 7; 14, 15, 16).

16. Main courante selon la revendication 15, caractérisée en ce que, dans la région de leur assemblage, les extrémités des câbles en acier (3) sont disposées côte à côte en alternance dans le même plan.

17. Main courante selon l'une quelconque des revendications 1 à 16, caractérisée en ce que les segments sont munis, au niveau de leurs surfaces de glissement, de boutons saillants moulés dans la masse.

18. Main courante selon l'une quelconque des revendications 1 à 16, caractérisée en ce que les segments sont garnis, au niveau de leurs surfaces de glissement et d'entraînement respectivement, de couches de glissement et de couches d'adhérence incorporées au moulage.

19. Main courante selon l'une quelconque des revendications 1 à 18, caractérisée en ce qu'il est prévu un revêtement ininterrompu qui recouvre les segments successifs.

20. Procédé de fabrication d'une main courante selon la revendication 1, caractérisé en ce qu'une longueur du tirant est placée dans un moule, les parties du tirant adjacentes à cette longueur passant à travers des ouvertures situées sur la ligne de joint du moule, en ce qu'un segment (5, 6, 7; 14, 15, 16), comportant une partie (2) destinée à être saisie par la main et une partie de glissement (4), est moulé autour du tirant et, après l'achèvement du moulage, est extraite du moule ouvert avec le tirant, et en ce qu'une longueur du tirant, adjacente au segment, est ensuite placée dans le moule et enveloppée d'un autre segment, et ainsi de suite.

21. Procédé selon la revendication 20, caractérisé en ce que plusieurs segments sont fabriqués en même temps dans un moule commun ou dans des moules séparés, disposés côté à côte.

22. Procédé selon la revendication 20 ou 21, dans lequel les segments sont fabriqués en matière élastomère thermoplastique, caractérisé en ce que le tirant qui se trouve dans le moule ferme est enveloppé par moulage avec la masse fondue de la matière élastomère thermoplastique.

23. Procédé selon l'une quelconque des revendications 20 à 22, caractérisé en ce qu'on utilise un moule qui est réalisé sous forme ouverte du côté dirigé vers le segment (5, 6, 7; 14, 15, 17) adjacent déjà achevé, et en ce que le contour extérieur du segment (5, 6, 7; 14, 15, 16) achevé est utilisé pour la fermeture du moule.

24. Procédé selon l'une quelconque des revendications 20 à 22, caractérisé en ce que le tirant est courbé pendant la fabrication des segments (5, 6, 7; 14, 15, 16).

25. Procédé selon l'une quelconque des revendications 20 à 24, dans lequel le tirant est composé de câbles en acier parallèles, caractérisé en ce qu'après que la bande a atteint la longueur prescrite, elle est fermée en une boucle sans fin par le fait que les deux extrémités des câbles en acier sont placées en même temps dans le moule ou dans plusieurs moules juxtaposés et sont noyées dans un segment ou dans plusieurs segments.

26. Procédé selon l'une quelconque des revendications 20 à 25, caractérisé en ce qu'après la fabrication des segments individuels, un revêtement continu qui les recouvre est appliqué.

27. Procédé selon la revendication 26, caractérisé en ce que le revêtement est fabriqué par extrusion continue.
